# EUROPÄISCHE PATENTSCHRIFT

(11) **EP 0 197 371 B1**
(45) Veröffentlichungstag und Bekanntmachung des Hinweises auf die Patenterteilung: **10.01.1990**
(21) Anmeldenummer: 86103608.5
(22) Anmeldetag: 18.03.1986
(51) Int. Cl.: G08B 17/10

(54) **Brandmeldeanlage mit einem Absaugsystem**
Fire detector arrangement with a suction system
Agencement pour détecteur d'incendie avec un système d'aspiration

(30) Priorität: 20.03.1985 DE 3510100
(43) Veröffentlichungstag der Anmeldung: 15.10.1986
(73) Patentinhaber: SIEMENS AKTIENGESELLSCHAFT, 80333 München (DE)
(72) Erfinder: Thilo, Peer, Dr.-Ing., D-8000 München 71 (DE)

(56) Entgegenhaltungen:
- EP-A- 0 070 449
- FR-A- 2 518 287
- GB-A- 1 232 841
- US-A- 4 254 414

## Beschreibung

Die Erfindung bezieht sich auf ein Verfahren zur Brandfrüherkennung in einer Brandmeldeanlage mit einem Absaugsystem gemäß dem Oberbegriff des Patentanspruchs 1.

Zur Branderkennung unter speziellen Bedingungen, wie sie beispielsweise in Lager- oder Fabrikhallen, Hochregallagern oder Flugzeughallen, gegeben sind, werden Absaugsysteme verwendet. Maßgebend für den Einsatz ist in der Regel, daß die Meßstellen, also die Orte, wo die Brandmelder anzuordnen wären, unzugänglich, räumilch beengt oder in sehr hohen Räumen zu hoch angeordnet sind, so daß normale Punktmelder nicht verwendet werden können.

Eine Brandmeldeanlage mit einem Absaugsystem besteht im allgemeinen aus einem oder mehreren Absaugrohren, die sternförmig an eine Meßkammer angeschlossen sind. In der Meßkammer befindet sich ein Ventilator, der die Luft durch die Rohre über einen ebenfalls in der Meßkammer angeordneten Rauchmelder saugt. Die gegebenenfalls rauchhaltige Luft tritt über geeignete Ansaugöffnungen in den Ansaugrohren in das Absaugsystem ein. Bei hinreichend großer Rauchkonzentration spricht der Brandmelder an, so daß die dazugehörige Zentrale einen Alarm geben kann.

Bei den bisher bekannten Brandmeldeanlagen mit einem Absaugsystem ergeben sich in nachteiliger Weise einige Schwierigkeiten. Der Rauchmelder benötigt eine der jeweiligen Konfiguration angepaßte hohe Ansprechempfindlichkeit, weil bereits Rauch, der durch ein oder mehrere Ansaugöffnungen eindringt, erkannt werden soll, obgleich dieser durch die in die anderen Öffnungen strömende reine Luft verdünnt wird. Daher ist eine äußere diffizile Einstellung des Rauchmelders erforderlich. Eine zuverlässige Funktion ist aber nur dann sichergestellt, wenn tatsächlich alle Öffnungen für den Lufteintritt frei sind. Bereits eine geringfügige Erhöhung des Strömungswiderstandes kann eine Verlagerung des Ansaugens auf andere Rohre oder Offnungen bewirken, so daß Brände an der betreffenden Stelle schlecht oder gar nicht erkannt werden.

Aus der FR-A 2 518 287 ist bereits ein Absaugsystem mit zumindest einem Rohrnetz zur Rauchentdeckung bekannt, in dem in zumindest einem Absaugrohr eine Sonde zum Messen der Durchflußmenge der abgesaugten Luft angeordnet ist. Die Sonde liefert ein elektrisches Signal in Abhängigkeit von der Durchflußmenge, so daß erkannt werden kann, ob Öffnungen im Rohrnetz verstopft sind oder ob das Rohrnetz offen ist.

In derartigen Brandmeldeanlagen werden daher zur Detektion im Absaugsystem in der Regel spezielle, hochempfindliche Rauchmelder eingesetzt, die vor Ort in ihrer Empfindlichkeit einreguliert werden müssen. Diese Melder sind naturgemäß relativ teurer und bedingen einen hohen Justageaufwand. Zur Überwachung des Lufteintritts wird im allgemeinen der Unterdruck in der Meßkammer bestimmt. Auch hierfür ist eine hohe Meßgenauigkeit erforderlich, um einerseits einzelne verstopfte Ansaugöffnungen erkennen zu können und andererseits unnötige Fehlmeldungen der Überwachungsschaltung zu vermeiden. Die daher notwendige individuelle Einstellung vor Ort führt zu hohen Kosten.

Aus der EP-A 0 070 449 ist ein Verfahren zur Erhöhung der Ansprechempfindlichkeit in einer Brandmeldeanlage bekannt, die zumindest einen Melder und eine Zentrale mit einer Datenverarbeitungseinrichtung aufweist, wobei der Melder von der Zentrale aus auf seinen Meßwert abgefragt und in der Zentrale ein Melderruhewert gebildet und gespeichert wird und wobei aus den abgefragten Meßwerten eine Alarmmeldung abgeleitet wird, wenn der abgefragte Meßwert des Melders vom Melderruhewert um einen vorgebbaren Betrag abweicht.

Aufgabe der Erfindung ist es, ein Verfahren zur Brandfrüherkennung in einer Brandmeldeanlage mit einem bekannten Absaugsystem anzugeben, welches die oben geschilderten Nachteile vermeidet und keine speziellen, hochempfindlichen und teueren Brandmelder sowie kein aufwendiges Einstellen der Melder erfordert.

Diese Aufgabe wird erfindungsgemäß bei einem eingangs beschriebenen Verfahren mit den kennzeichnenden Merkmalen des Patentanspruchs 1 gelöst.

Dem Verfahren ist eine Brandmeldeanlage mit einem Absaugsystem und mit einer Zentrale, die eine Datenverarbeitungseinrichtung aufweist, zugrunde gelegt, die die Rauchmelder regelmäßig auf ihre Meßwerte abfragt und verarbeitet, so daß daraus eine Alarmmeldung abgeleitet werden kann. In der Zentrale wird aus den abgefragten analogen Meldermeßwerten ein jeweiliger Ruhewert gebildet und gespeichert. Aus den abgefragten Meßwerten wird durch Vergleich mit dem gespeicherten Ruhewert eine Alarmmeldung abgeleitet, wenn der abgefragte Meßwert des betreffenden Rauchmelders den entsprechenden Rauchmelder-Ruhewert um einen vorgegebenen Betrag, d.h. die einstellbare Alarmschwelle, unter- bzw. überschreitet.

Ferner ist in jedem Absaugrohr der Brandmeldeanlage ein Sensor angeordnet, der die Strömungsgeschwindigkeit mißt. Diese analogen Meßwerte für die Strömungsgeschwindigkeit werden erfindungsgemäß ebenfalls regelmäßig von der Zentrale aus abgefragt. In der Zentrale wird für jeden Strömungsgeschwindigkeits-Sensor ein Strömungsgeschwindigkeits-Mittelwert gebildet und gespeichert. Die abgefragten Strömungsgeschwindigkeits-Meßwerte werden mit dem entsprechenden Mittelwert verglichen; weicht der abgefragte Meßwert um einen vorgegebenen Betrag ab, so wird eine Störungsmeldung abgegeben. Des weiteren wird mit dem erfindungsgemäßen Verfahren der Betrag der Alarmschwelle in Abhängigkeit von den ermittelten Strömungsgeschwindigkeits-Meßwerten verändert.

Mit der Erfassung der Strömungsgeschwindigkeit in den einzelnen Absaugrohren und durch die Auswertung der analogen Meßwerte sowohl des Rauchmelders als auch der Geschwindigkeits-Sensoren in der Zentrale sind keine individuellen Einstellungen, die diffizil und kostenintensiv sind, weder des Rauchmelders noch der Strömungssensoren in der Meßkammer vor Ort erforderlich. Damit entfallen sämtliche Einstellmittel und sämtliche Einstellarbeiten vor Ort. Die Einstellung und der Abgleich erfolgt mit Hilfe der Datenverarbeitungseinrichtung in der Zentrale. Dabei wird der Betrag der Alarmschwelle in vorteilhafter Weise in Abhängigkeit von den ermittelten Strömungsgeschwindigkeits-Meßwerten eingestellt. Zum Beispiel verringert eine Vergrößerung der Strömungsgeschwindingkeit den Betrag der Alarmschwelle. Dies hat den Vorteil, daß ohne manuelle Einstellung ein Absaugsystem mit vielen Ansaugöffnungen, also hoher Strömungsgeschwindigkeit, ebenso empfindlich auf Rauch an einer Öffnung reagiert, wie Absaugsysteme mit weniger Ansaugöffnungen, also niedrigerer Strömungsgeschwindigkeit.

Die Einstellung und der Abgleich kann in vorteilhafter Weise mit der Inbetriebnahme der Brandmeldeanlage oder auch in vorgebbaren Zeitabständen aus mehreren aufeinanderfolgenden Meßwerten der Rauchmelder-Ruhewerte und der jeweiligen Strömungsgeschwindigkeits-Mittelwerte gebildet werden. Es erfolgt also automatisch das Abgleichen bzw. das individuelle Einstellen der Meßkammer mit dem Einschalten, also während der Inbetriebnahme der Brandmeldeanlage, und kann auch in vorgegebenen Abständen wiederholt werden, so daß auch eine Veränderung des Ruhewerts der Rauchmelder keinen störenden Einfluß hat.

Ein weiterer Vorteil besteht darin, wie oben schon erwähnt, daß mit der Neubildung des Ruhewerts Veränderungen im Rauchmelderverhalten berücksichtigt werden können. Bei der erfindungsgemäßen Brandmeldeanlage mit Absaugsystem können in vorteilhafter Weise die Komponenten und das Verfahren des bekannten Puls-Melde-Systems verwendet werden, so daß auch eine Bauteilealterung oder langsame Verschmutzung eines einzelnen Melders berücksichtigt wird, indem der Ruhewert des Rauchmelders und entsprechend auch der Mittelwert des jeweiligen Sensors für die Strömungsgeschwindigkeitsmessung nachgeführt werden kann. Dabei ist es neben der individuellen Anzeige des Rauchmelders möglich, im Störungsfall auch das betreffende Absaugrohr anzuzeigen.

## Patentansprüche

1. Verfahren zur Brandfrüherkennung in einer Brandmeldeanlage mit einem Absaugsystem, das zumindest eine Meßkammer mit einem Rauchmelder und mehrere Absaugrohre sowie eine Zentrale mit einer Datenverarbeitungseinrichtung aufweist, wobei in jedem Absaugrohr ein Strömungsgeschwindigkeits-Sensor angeordnet ist, der in Abhängigkeit von der gemessenen Strömungsgeschwindigkeit ein elektrisches Signal liefert, dadurch gekennzeichnet, daß jeder Geschwindigkeits-Sensor von der Zentrale aus regelmäßig auf seine analogen Meßwerte abgefragt wird, daß in der Zentrale für jeden Strömungsgeschwindigkeits-Sensor ein Strömungsgeschwindigkeits-Mittelwert gebildet und gespeichert wird, wobei eine Störungsmeldung abgegeben wird, wenn der momentane Meßwert der Strömungsgeschwindigkeit von dem entsprechenden Mittelwert um einen vorgebbaren Betrag abweicht, daß der Rauchmelder von einem analogwertmessenden Rauchsensor gebildet ist, der von der Zentrale aus regelmäßig auf seinen analogen Meßwert abgefragt wird, wobei in der Zentrale ein Rauchmelder-Ruhewert gebildet und gespeichert wird und aus den abgefragten Meßwerten eine Alarmmeldung abgeleitet wird, wenn der abgefragte Meßwert des Rauchsensors den Rauchmelder-Ruhewert um einen vorgebbaren Betrag, der die Alarmschwelle bildet, unter- bzw. überschreitet, und daß der Betrag der Alarmschwelle in Abhängigkeit von den ermittelten Strömungsgeschwindigkeits-Meßwerten veränderbar ist.

2. Verfahren nach Anspruch 1, dadurch gekennzeichnet, daß mit der Inbetriebnahme der Brandmeldeanlage oder in vorgegebenen Zeitabständen aus mehreren aufeinanderfolgenden Meßwerten der Rauchmelder-Ruhewert und die Strömungsgeschwindigkeits-Mittelwerte gebildet werden.

3. Verfahren nach Anspruch 1 oder 2, dadurch gekennzeichnet, daß mit der Inbetriebnahme der Brandmeldeanlage größere Strömungsgeschwindigkeits-Meßwerte eine Absenkung der Alarmschwelle bewirken.

4. Verfahren nach einem der vorhergehenden Ansprüche, dadurch gekennzeichnet, daß bei einer Störungsmeldung das betreffende Absaugrohr angezeigt wird.

## Claims

1. Method of early fire detection in a fire detector arrangement with a suction system, which has at least one measurement chamber with a smoke detector and a plurality of suction pipes as well as a central station with a data processing system, there being arranged in each suction pipe a flow-speed sensor which delivers an electrical signal as a function of the measured flow speed, characterized in that each flow-speed sensor is regularly interrogated from the central station for its analogue measured values, in that a flow-speed mean value is formed and stored in the central station for each flow-speed sensor, a fault signal being output when the current measured value of the flow-speed deviates from the corresponding mean value by a given amount, in that the smoke detector is formed by a smoke sensor measuring analogue values, which sensor is regularly interrogated from the central station for its analogue measured value, the smoke detector neutral value being formed and stored in the central station, and an alarm signal being derived from the interrogated measured values when the interrogated measured value of the smoke sensor falls below or exceeds the smoke detector neutral value by a given amount, which represents the alarm threshold, and in that the level of the alarm threshold can be altered as a function of the flow-speed measured values determined.

2. Method according to Claim 1, characterized in that when the fire detection arrangement is put into operation, or at defined time intervals, the smoke detector neutral value and the flow-speed mean values are formed from a plurality of successive measured values.

3. Method according to Claim 1 or 2, characterized in that when the fire detector arrangement is put into operation, relatively high flow-speed measured values effect a reduction of the alarm threshold.

4. Method according to one of the preceding claims, characterized in that the respective suction pipe is indicated in the event of a fault signal.

## Revendications

1. Procédé pour indentifier de façon précoce un incendie dans une installation d'avertissement d'incendie comportant un système d'aspiration, qui possède au moins une chambre de mesure comportant un détecteur de fumée et plusieurs tubes d'aspiration ainsi qu'un central comportant un dispositif de traitement des données, et selon lequel dans chaque tube d'aspiration se trouve disposé un capteur de la vitesse d'écoulement, qui délivre un signal électrique en fonction de la vitesse d'écoulement mesurée, caractérisé par le fait que les valeurs analogiques de mesure de chaque capteur de vitesse sont interrogées de façon régulière à partir du central, qu'une valeur de mesure de la vitesse d'écoulement est mémorisée dans le central pour chaque capteur de la vitesse d'écoulement, une signalisation d'une perturbation étant délivrée lorsque la valeur de mesure instantanée de la vitesse d'écoulement s'écarte, d'une valeur pouvant être prédéterminée, par rapport à la valeur moyenne correspondante, que le détecteur de fumée est formé par un capteur de mesure qui exécute la mesure d'une valeur analogique et dont la valeur de mesure analogique est interrogée régulièrement à partir du central, une valeur de repos du détecteur de fumée étant formée et mémorisée dans le central et une signalisation d'alarme étant dérivée des valeurs de mesure interrogées lorsque la valeur de mesure interrogée du capteur de fumée s'écarte par le bas ou par le haut, de la valeur de repos du détecteur de fumée, d'une valeur pouvant être prédéterminée, qui constitue le seuil d'alarme, et que la valeur du seuil d'alarme peut être modifiée en fonction des valeurs de mesure déterminées de la vitesse d'écoulement.

2. Procédé suivant la revendication 1, caractérisé par le fait que lors de la mise en service de l'installation d'avertissement d'incendie ou à des intervalles de temps prédéterminés, la valeur de repos du détecteur de fumée et les valeurs moyennes de la vitesse d'écoulement sont formées à partir de valeurs de mesure successives.

3. Procédé suivant la revendication 1 ou 2, caractérisé par le fait que lors de la mise en service de l'installation d'avertissement d'incendie, des valeurs assez élevées de mesure de la vitesse d'écoulement provoquent une réduction du seuil d'alarme.

4. Procédé suivant l'une des revendications précédentes, caractérisé par le fait que, dans le cas de la signalisation d'une perturbation, le tube d'aspiration concerné est affiché.
